# EUROPÄISCHE PATENTSCHRIFT

(11) **EP 0 656 978 B1**
(45) Veröffentlichungstag und Bekanntmachung des Hinweises auf die Patenterteilung: **23.10.1996**
(21) Anmeldenummer: 93915852.3
(22) Anmeldetag: 08.07.1993
(51) Int. Cl.: E04B 1/68, E02D 15/00

(54) **VORRICHTUNG UND VERFAHREN ZUM EINPRESSEN VON INJEKTIONSGUT IN BETONIERFUGENSYSTEME**
DEVICE AND METHOD FOR INTRODUCING SEALING MATERIAL INTO CONCRETE JOINT-SEALING SYSTEMS
DISPOSITIF ET PROCEDE POUR INJECTER UN COULIS D'INJECTION DANS DES SYSTEMES DE JOINTEMENT DE BETONNAGE

(30) Priorität: 20.07.1992 DE 4223844
(43) Veröffentlichungstag der Anmeldung: 14.06.1995
(73) Patentinhaber: RASCOR SPEZIALBAU GMBH, D-71720 Oberstenfeld (DE)
(72) Erfinder: SCHMID, René, P., CH-8165 Oberweningen (CH)
(74) Vertreter: Solf, Alexander, Dr.
(86) Internationale Anmeldenummer: EP9301788
(87) Internationale Veröffentlichungsnummer: WO9402694

(56) Entgegenhaltungen:
- EP-A- 0 331 583
- EP-A- 0 418 699
- WO-A-86/05229
- WO-A-92/20879
- FR-A- 970 368
- US-A- 4 018 416

## Beschreibung

Die Erfindung betrifft eine Dichtungseinrichtung und ein Verfahren zum Einpressen von Injektionsgut in Betonierfugensysteme.

Es ist bekannt, für Betonierfugen-Abdichtungssysteme Injektionsschläuche (CH-PS 600 077) oder Injektionskanäle (EP-A1 04 18 699) zu verwenden.

Im Falle der Verwendung von Injektionsschläuchen werden die Schlauchenden eines Injektionsschlauches eines Verpreß-Sektors (Betonierfugen werden in der Regel als Verpreß-Sektoren von etwa 8 bis 12 m Länge unterteilt) nach außen geführt, so daß Schlauchanfang und Schlauchende nach Abschluß der Betonierarbeiten im Fugenbereich von außen frei zugänglich sind. Die Betonschalung muß für die Enden des Injektionsschlauchs entsprechende Aussparungen aufweisen, so daß auch insoweit vermehrte Schalungsarbeiten erforderlich sind. Das Injektionsgut wird in ein Schlauchende eingepreßt, bis es am anderen Schlauchende heraustritt. Daraufhin wird unter Druckerhöhung die Fugenverpressung durchgeführt. Beim Einschalen und/oder Verpressen ist es manchmal nur schwerlich zu verhindern, daß die Schlauchenden beschädigt werden, so daß das Eindringen des Injektionsgutes zumindest erschwert wird.

Für das Einpressen von Injektionsgut in Injektionskanäle ist im oben genannten Stand der Technik vorgeschlagen worden, die Stoßkanten zweier sich gegenüberliegender Kanäle auf fluchtenden Abstand anzuordnen und über den Stoßkantenbereich formschlüssig einen Einpreßstutzen gleicher Abmessung zu stülpen, wobei ein beweglicher, tragfähiger, nicht poröser Schlauch von außerhalb des Betonkörpers in den Innenraum des Einpreßstutzens führt, so daß Injektionsgut eingepreßt werden kann.

In dem genannten, Injektionskanäle betreffenden Stand der Technik wird zudem vorgeschlagen, anstelle der nach außen geführten Schläuche nach dem Betonieren und Ausschalen der Sekundär-Betonwand eine nachträgliche Verbindung zum Injektionskanal durch eine in die Betonwand einzubringende Bohrung herzustellen.

Aufgabe der Erfindung ist, eine Vorrichtung und ein Verfahren zum Einpressen von Injektionssgut in Betonierfugensysteme zu schaffen, die das Einpressen von Injektionsgut in Betonierfugensysteme, insbesondere in Injektionsschläuche und/oder Injektionskanäle aufweisende Betonierfugensysteme erleichtert. Außerdem soll eine Anordnung dieser Vorrichtung auf einer Betonoberfläche eines Primär-Betonkörpers geschaffen werden, die eine einfaches und sicheres Absichten von Betonierfugen zwischen Betonkörpern gewährleistet.

Diese Aufgabe wird hinsichtlich der Vorrichtung durch die Merkmale des Anspruchs 1 und hinsichtlich des Verfahrens durch die Merkmale des Anspruchs 26 gelöst. Vorteilhafte Weiterbildungen der Erfindung sind durch die Unteransprüche gekennzeichnet.

Der erfindungsgemäß vorgesehene hohle Zielkörper ist mit dem rohrartigen Injektionskörper, z.B. einem Injektionskanal, für den späteren Injektionsweg so verbunden, daß in den hohlen Zielkörper eingespeistes Injektionsgut in den rohrartigen Körper übertragen wird. Diese Übertragung von Injektionsgut in den rohrartigen Körper kann beispielsweise dadurch erfolgen, daß der rohrartige Körper mit seinem offenen Ende in den hohlen Zielkörper hineinragt. Alternativ hierzu können zwei rohrartige Körper mit ihren offenen Enden in den hohlen Zielkörper hineinragen und dort mit Abstand zueinander angeordnet sein, so daß Injektionsgut aus dem Zielkörper über die offenen Enden des rohrartigen Körpers in diesen einzudringen vermögen.

Ein wesentlicher Aspekt der Erfindung besteht darin, daß der Zielkörper eine relativ großflächige Zielfläche bietet, die bequemes Ziel für eine Bohrung darstellt, die von außen in die den hohlen Zielkörper enthaltende Betonwand eingebracht werden kann. Hierzu genügt es beispielsweise, die ungefähre Lage des Zielkörpers auf der Primär-Betonwand zu markieren, bevor die Sekundär-Betonwand über dem rohrförmigen Körper und dem mit diesem verbundenen hohlen Zielkörper betoniert wird. Beim Ausbilden der Bohrung in der Sekundär-Betonwand ist dann das Ansetzen eines Bohrers an der Wand relativ unkritisch, weil der Zielkörper eine großflächige Zielfläche aufweist, die in jedem Fall ohne weiteres durch Einbringen der Bohrung getroffen wird, so daß sich ein Zugang zum Inneren des hohlen Zielkörpers und damit zum Injektionskanal oder -schlauch ergibt, wodurch eine bestimmungsgemäß Einpressung von Injektionsgut in das Betonierfugensystem gewährleistet ist.

Grundsätzlich kann der erfindungsgemäß vorgesehene hohle Zielkörper, der in Übertragungsverbindung steht mit dem rohrförmigen Körper, beliebige Gestalt aufweisen, solange eine genügend große Zielfläche in Ausrichtung zur Wand erreicht wird. Die Breitenabmessung des Zielkörpers ist dabei relativ unkritisch. Vorzugsweise ist der Zielkörper wenigstens so breit wie der mit ihm in Verbindung stehende rohrförmige Körper, um zu gewährleisten, daß beim Anbringen der Bohrung in der Sekundärwand nicht versehentlich der Zielkörper auf der Rückseite durchstoßen wird. Bevorzugt ist eine allgemein quaderförmige Gestalt des Zielkörpers.

Nachfolgend soll die Erfindung anhand der Zeichnung näher erläutert werden; in dieser zeigen
- Fig. 1: eine erste Ausführungsform des hohlen Zielkörpers der erfindungsgemäßen Vorrichtung in Verbindung mit dem Ende eines Injektionskanals zur Verlegung von Injektionsgut,
- Fig. 2: eine zweite Ausführungsform des hohlen Zielkörpers der erfindungsgemäßen Vorrichtung in Verbindung mit zwei rohrförmigen Injektionskanälen zur Verlegung von Injektionsgut, und
- Fig. 3: eine weitere Ausführungsform des hohlen Zielkörpers der erfindungsgemäßen Vorrichtung in Verbindung mit einem einzigen Injektionsschlauch.

Die in den Fig. 1 und 2 gezeigten hohlen Zielkörper 1 weisen quaderförmige Gestalt auf. Der Quader 1 ist so ausgelegt, daß er zwei einander gegenüberliegende und zueinander parallele große Fläche 2 und 3, zwei einander gegenüberliegende und zueinander parallele schmale Stirnflächen 4 und 5 und eine Dekkenfläche 6 umfaßt. Der Zielkörper 1 weist keine Bodenfläche auf. Im Bodenbereich des Zielkörpers 1 sind an den einander gegenüberliegenden Seitenflächen Befestigungsflansche 8 mit wenigstens einem Loch, vorzugsweise zwei Löchern 9 und 10 zum Durchtritt von Befestigungsmitteln, beispielsweise Schrauben ausgebildet. Die Flansche 8 sind bei der Ausführungsform des Zielkörpers 1 von Fig. 1 und 3 an den Unterkanten der großen Seitenflächen 2 und 3 des Quaders und bei dem Zielkörper von Fig. 2 an den schmalen Stirnseiten 4 und 5 ausgebildet. Die Flansche 7 und 8 liegen in derselben Ebene und erstrecken sich im wesentlichen parallel zur Deckenfläche 6 des Quaders 1.

Der in Fig. 1 gezeigte hohle Zielkörper 1 weist an der linksseitigen Schmalseite 4 eine rechteckige Ausnehmung 11 auf, während die gegenüberliegende Schmalseite 5 durchgehend ohne Ausnehmung ausgebildet ist. Die Kontur der Ausnehmung 11 ist an den Querschnitt eines rechtwinklig U-förmig ausgebildeten Injektionskanals 12 angepaßt, dessen offenes Ende sich um ein vorbestimmtes Maß in den hohlen Zielkörper 6 hinein erstreckt.

Der in Fig. 2 gezeigte hohle Zielkörper 1 weist an beiden Schmalseiten 4 und 5 rechteckige Ausnehmungen im Bodenbereich, nämlich Ausnehmungen 11a und 11b auf, deren Ausbildung wie bei dem Zielkörper in Fig. 1 getroffen ist, und diese Ausnehmungen dienen zum Hindurchführen und passendem Aufnehmen von zwei Injektionskanälen 12 und 13, die mit ihren offenen Enden in den Zielkörper 1 durch die Aussparungen 11a und 11b derart eingesetzt werden, daß die innen liegenden Injektionskanalenden mit Abstand zueinander angeordnet sind.

Im Einsatz zum Einpressen von Injektionsgut in Betonierfugensysteme werden zunächst in an sich bekannter Weise die Injektionskanäle 12, 13 bzw. der einzige Injektionskanal 12 (Fig. 1) auf der Betonoberfläche eines Primär-Betonkörpers, z. B. eines Bodens verlegt, und daraufhin wird der hohle Zielkörper 1 mit den entsprechenden Aussparungen 11 bzw. 11a und 11b über die offenen Enden der Injektionskanäle gestülpt, auf die Betonoberfläche des Primär-Betonkörpers aufgesetzt und auf diesem fest montiert durch Verbindungsmittel, die über die Löcher 9 und 10 im Befestigungsflasch 8 in den Beton eingebracht werden. Daraufhin wird der Sekundär-Betonkörper, z.B. eine Wand auf der Primär-Betonwand, die Injektionskanäle und den hohlen Zielkörper einschließend erstellt. Gegebenenfalls wird vor Erstellen des Sekundär-Betonkörpers die Lage des hohlen Zielkörpers 1 grob auf dem Primär-Betonkörper markiert. Nach dem Betonieren und Ausschalen des Sekundär-Betonkörpers wird unter Beachtung der Markierung auf dem Primär-Betonkörper eine Bohrung durch den Sekundär-Betonkörper in den Zielkörper 1 hinein vorgenommen. Dabei gewährleistet eine der beiden großflächig ausgelegten Wände 2 bzw. 3 des Zielkörpers 1, daß der Zielkörper 1 durch Anbringen der Bohrung unter allen Umständen getroffen wird. Die Zielkörperseitenwände 2 und 3 stellen also in diesem Sinne Zielflächen dar. Über die in den Sekundär-Betonkörper eingebrachte, in den Zielkörper 1 mündende Bohrung wird daraufhin Injektionsgut in den Zielkörper 1 und von dort in den rohrförmigen Injektionskörper 12, 13 eingepreßt und dringt über die offene Bodenseite des Injektionskörpers zu den Fehlstellen des Betons, diese zuverlässig ausfüllend.

Bevorzugt wird der erfindungsgemäße hohle Zielkörper ebenso wie der Injektionskanal oder die Injektionsschläuche aus Kunststoff gefertigt, der angesichts dessen, daß diese Teile verlorene Teile sind, kostengünstig zur Verfügung steht.

Gegebenenfalls kann ein Dichtmittel angeordnet werden zwischen der Ausnehmung 11 bzw. den Ausnehmungen 11a und 11b und dem entsprechenden Injektionskanal.

Fig. 3 zeigt eine Abwandlung der Anordnung von Fig. 1 mit einem hohlen Zielkörper 1, der eine kreisförmige Ausnehmung 11 zum Durchtritt eines im Querschnitt kreisförmigen Injektionsschlauches 14 aufweist. Die übrigen konstruktiven Details entsprechen der in Fig. 1 gezeigten Anordnung. Auch bei Verwendung des Injektionsschlauchs 14 erfolgt die Zufuhr von Injektionsgut aus dem Zielkörper in diese rohrförmigen Körper über deren offene Enden. Analog zu Fig. 2 können auch zwei Injektionsschläuche über zwei Ausnehmungen im hohlen Zielkörper in diesen eingesetzt sein.

Zusammenfassend kann festgestellt werden, daß durch die Erfindung eine Zieleinrichtung, eine spezielle Anordnung derselben auf einem Primär-Betonkörper sowie ein Verfahren zum Einpressen von Injektionsgut in Betonierfugensysteme geschaffen wird, durch die bzw. das nach Erstellen des Sekundär-Betonkörpers auf dem Primär-Betonkörper problemlos und zielsicher eine Bohrung in die Betonwand so eingebracht werden kann, daß diese unter allen Umständen in Übertragungsverbindung steht mit den auf der Primär-Betonwand verlegten Injektionskanälen bzw. -schläuchen.

## Patentansprüche

1. Dichtungseinrichtung zur Abdichtung von Fugen zwischen einem Primär- und Sekundär-Betonkörper, mit
a) wenigstens einem auf der Betonoberfläche des Primär-betonkörpers verlegten, vom Sekundär-Betonkörper umgebenenen, den Injektionsweg eines Dichtungsmediums im Innern der Betonkörper bildenden Injektionsschlauch (14) oder Injektionskanal (12, 13) oder dergleichen, aus denen beim Injizieren Dichtmedium in die Fugen der Betonkörper austreten kann und
b) einem in kommunizierender Übertragungsverbindung mit dem Injektionsschlauch (14) oder Injektionskanal (12 oder 13) oder dergleichen stehenden, einen Hohlraum im Sekundärbetonkörper bildenden Zielkörper (1), der im Vergleich zu den Querschnittsabmessungen des Injektionsschlauchs (14) oder Injektionskanals (12, 13) oder dergleichen eine erheblich größere Dimension aufweist und der als Ziel für eine nach dem Betonieren des Sekundär-Betonkörpers durch letzteren von außen in den Zielkörper (1) niederzubringenden Bohrung dient, durch die das Dichtmedium in den Zielkörper (1) und von dort in den Injektionsschlauch (14) oder den Injektionskanal (12, 13) oder dergleichen eingebracht wird.

2. Dichtungseinrichtung nach Anspruch 1,
**dadurch gekennzeichnet**,
daß der Zielkörper (1) mindestens doppelt so große, vor allem mindestens dreimal so große Querschnittsabmessungen wie der Injektionskörper (12, 13, 14) aufweist.

3. Dichtungseinrichtung nach Anspruch 1 und/oder 2,
**dadurch gekennzeichnet,**
daß der Injektionskörper (12, 13, 14) und der Zielkörper (1) zweiteilig ausgebildet sind.

4. Dichtungseinrichtung nach einem oder mehreren der Ansprüche 1 bis 3,
**dadurch gekennzeichnet,**
daß der Zielkörper (1) eine Zielfläche aufweist, die sich im wesentlichen parallel zur Oberfläche des Primär-Betonkörpers erstreckt.

5. Dichtungseinrichtung nach einem oder mehreren der Ansprüche 1 bis 4,
**dadurch gekennzeichnet**,
daß der zielyörper (1) eine zielfläche aufweist, die sichim wesentlichen senkrecht zur Oberfläche des Primär-Betonkörpers erstreckt.

6. Dichtungseinrichtung nach einem oder mehreren der Ansprüche 1 bis 5,
**dadurch gekennzeichnet**,
daß der Zielkörper (1) aus Kunststoff besteht.

7. Dichtungseinrichtung nach einem oder mehreren der Ansprüche 1 bis 6,
**dadurch gekennzeichnet**,
daß der Zielkörper (1) im wesentlichen quaderförmig ausgebildet ist.

8. Dichtungseinrichtung nach einem oder mehreren der Ansprüche 1 bis 7,
**dadurch gekennzeichnet**,
daß der Zielkörper (1) betonoberflächenseitig wenigstens einen Befestigungsflansch (8) zur Befestigung auf dem Primär-Betonkörper umfaßt.

9. Dichtungseinrichtung nach Anspruch 8,
**dadurch gekennzeichnet**,
daß der Befestigungsflansch (8) wenigstens ein Loch (9, 10) für den Durchtritt eines Befestigungmittels in den Primär-Betonkörper, gegenenfalls in einen in eine Bohrung desselben eingesetzten Dübel, insbesondere in Gestalt einer Schraube, eines Stiftes oder eines Nagels umfaßt.

10. Dichtungseinrichtung nach einem oder mehreren der Ansprüche 1 bis 9,
**dadurch gekennzeichnet**, daß der Zielkörper (1) betonoberflächenseitig offen ausgebildet ist.

11. Dichtungseinrichtung nach einem oder mehreren der Ansprüche 7 bis 10,
**dadurch gekennzeichnet**,
daß der Zielkörper (1) an wenigstents einer quer zur Zielfläche (2, 3) angeordneten Schmalseite ein Anschlußelement für den rohrförmigen Injektionskörper (12, 13, 14) umfaßt.

12. Dichtungseinrichtung nach Anspruch 11,
**dadurch gekennzeichnet**,
daß das Anschlußelement eine an die Querschnittskontur des rohrförmigen Injektionskörpers (12, 13, 14) angepaßte Ausnehmung (11, 11a, 11b) der Zielköprer-Schmalseite (4, 5) ist.

13. Dichtungseinrichtung nach Anspruch 11,
**dadurch gekennzeichnet**,
daß das Anschlußelement ein einstückig mit dem Zielkörper (1) ausgebildeter Rohrstutzen ist.

14. Dichtungseinrichtung nach Anspruch 13,
**dadurch gekennzeichnet**,
daß der Rohrstutzen zu seinem freien Ende hin, vor allem stufenweise, verjüngt ausgebildet ist.

15. Dichtungseinrichtung nach einem der Ansprüche 1 bis 14 auf einer Betonoberfläche eines Primär-Betonkörpers,
**dadurch gekennzeichnet,**
daß der rohrförmige Injektionskörper (12, 13, 14) und der Zielkörper (1) auf der Betonoberfläche des Primär-Betonkörpers angeordnet sind.

16. Dichtungseinrichtung nach Anspruch 15,
**dadurch gekennzeichnet** daß der rohrförmige Injektionskörper (12, 13, 14) unmittelbar an den zielkorper angeschlossen ist.

17. Dichtungseinrichtung nach Anspruch 16,
**dadurch gekennzeichnet**,
daß der rohrförmige Injektionskörper (12, 13,'14) mit einem offenen Ende ein Stück in den Zielkörper (1) hineinragt.

18. Dichtungseinrichtung nach Anspruch 16 oder 17, **dadurch gekennzeichnet**,
daß der rohrförmige Injektionskörper (12, 13, 14) abgedichtet mit dem Zielkörper (1) verbunden ist.

19. Dichtungseinrichtung nach Anspruch 15,
**dadurch gekennzeichnet**,
daß der rohrförmige Injektionskörper (12, 13, 14) baueinheitlich mit dem Zielkörper (1) ausgebildet ist.

20. Dichtungseinrichtung nach Anspruch 15,
**dadurch gekennzeichnet**,
daß der rohrförmige Injektionskörper (12, 13, 14) über ein Verbindungselement an den Zielkörper (1) angeschlossen ist.

21. Dichtungseinrichtung nach einem oder mehreren der Ansprüche 15 bis 20,
**dadurch gekennzeichnet**,
daß der Zielkörper (1) neben dem rohrförmigen Injektionskörper (12, 13, 14) angeordnet ist.

22. Dichtungseinrichtung nach einem oder mehreren der Ansprüche 15 bis 21,
**dadurch gekennzeichnet**,
daß der Zielkörper (1) mit wenigstens zwei rohrförmigen Injektionskörpern (12, 13) in Übertragungsverbindung steht.

23. Dichtungseinrichtung nach einem oder mehreren der Ansprüche 15 bis 22,
**dadurch gekennzeichnet**,
daß die Lage des Zielkörpers (1) auf der Oberfläche des Primär-Betonkörpers derart markiert ist, daß die Markierung auch nach Errichten das Sekundär-Betonkörpers auf dem PrimarBetonkörper, Zielkörper (1) und Injektionskörper (12, 13, 14) umschließend, sichtbar ist.

24. Dichtungseinrichtung nach einem oder mehreren der Ansprüche 15 bis 23,
**dadurch gekennzeichnet,**
daß der rohrförmige Injektionskörper ein an sich bekannter Injektionskanal (12, 13) ist.

25. Dichtungseinrichtung nach einem oder mehreren der Ansprüche 15 bis 24,
**dadurch gekennzeichnet**
daß der rohrförmige Injektionskörper ein Injektionsschlauch (14) ist.

26. Verfahren zum Einpressen von Injektionsgut in Betonierfugen zwischen einem Primär-Betonkörper und einem Sekundär-Betonkörper unter Verwendung der Vorrichtung nach einem der Ansprüche 1 bis 14,
**dadurch gekennzeichnet**
daß der rohrförmige Injektionskörper und der Zielkörper auf der Oberfläche des Primär-Betonkörpers verlegt werden, daß der Sekundär-Betonkörper auf dem Primär-Betonkörper, die Injektions- und Zielkörper einschließend, betoniert wird, daß in den Sekundär-Betonkörper eine Bohrung eingebracht wird, die in den Zielkörper mündet und das Dichtmedium über die Bohrung in den Zielkörper und von dort in den Injektionskörper eingebracht wird.

## Claims

1. Sealing device for sealing joints between a primary and a secondary concrete slab, with
a) at least one injection hose (14) or injection channel (12, 13) or the like which can be laid on the surface of the primary concrete slab and surrounded by the secondary slab to form the injection path for a sealing material in the interior of the concrete slab, from which the sealing material can flow out into the joints between the concrete slabs during injection and
b) a target element (1) which is connected for sealant transfer with the injection hose (14) or injection channel (12 or 13) or the like element and which forms a cavity in the secondary concrete slab, the dimensions of which are considerably larger than the cross-sectional dimensions of the injection hose (14) or injection channel (12 or 13) or the like element, and which serves as a target for a bore made from outside through the secondary slab into the target element (1) after the secondary concrete slab has been cast, through which the sealing material is introduced into the target element (1) ) and from there into the injection hose (14) or injection channel (12 or 13) or the like element.

2. Sealing device according to Claim 1, **characterised in that** the cross-sectional dimensions of the target element (1) ) are at least twice, preferably three times as great as those of the injection elements (12, 13, 14).

3. Sealing device according to Claim 1 and/or 2, **characterised in that** the injection elements (12, 13, 14) and the target element (1) are formed in two parts.

4. Sealing device according to one or more of Claims 1 to 3, **characterised in that** the target element (1) provides a target surface which is aligned essentially parallel to the surface of the primary concrete slab.

5. Sealing device according to one or more of Claims 1 to 4, **characterised in that** the target element (1) provides a target surface which is aligned essentially perpendicular to the surface of the primary concrete slab.

6. Sealing device according to one or more of Claims 1 to 5, **characterised in that** the target element (1) is made of plastic.

7. Sealing device according to one or more of Claims 1 to 6, **characterised in tha**t the target element (1) is essentially parallelpiped in form.

8. Sealing device according to one or more of Claims 1 to 7, **characterised in that** the target element (1) provides at least one fixing flange (8) on the side facing the concrete surface for fixing it to the primary concrete slab.

9. Sealing device according to Claim 8, **characterised in that** the fixing flange (8) provides at least one hole for the passage of a fixing element into the primary concrete slab, if necessary into a dowel inserted in a bore drilled into the slab, particularly in the form of a screw, a pin or a nail.

10. Sealing device according to one or more of Claims 1 to 9, **characterised in that** the target element (1) is open on the side facing the concrete surface.

11. Sealing device according to one or more of Claims 7 to 10, **characterised in tha**t the target element (1) provides a connection element for the tubular injection elements (12, 13, 14) on at least one of the narrow sides perpendicular to the target surface (2, 3).

12. Sealing device according to Claim 11, **characterised in that** the connection element is a cutout (11, 11a, 11b) on the narrow side of the target element (4, 5) corresponding to the cross-sectional outline of the tubular injection element (12, 13, 14).

13. Sealing device according to Claim 11, **characterised in that** the connection element is in the form of a pipe connection which forms a single element with the target element (1).

14. Sealing device according to Claim 13, **characterised in that** the pipe narrows towards its free end, above all in steps.

15. Sealing device according to one of Claims to 14 on a concrete surface of a primary concrete slab, **characterised in that** the tubular injection element (12, 13, 14) and the target element (1) are arranged on the surface of the primary concrete slab.

16. Sealing device according to Claim 15, **characterised in that** the tubular injection element (12, 13, 14) is connected directly to the target element.

17. Sealing device according to Claim 16, **characterised in that** the open end of the tubular injection element (12, 13, 14) projects slightly into the target element.

18. Sealing device according to Claim 16 or 17, **characterised in that** there is a sealed connection between the tubular injection element (12, 13, 14) and the target element (1).

19. Sealing device according to Claim 15, **characterised in that** the tubular injection element (12, 13, 14) forms a single part with the target element.

20. Sealing device according to Claim 15, **characterised in that** the tubular injection element (12, 13, 14) is connected to the target element via a connecting element.

21. Sealing device according to one or more of Claims 15 to 20, **characterised in that** the target element (1) is arranged next to the tubular injection element (12, 13, 14).

22. Sealing device according to one or more of Claims 15 to 21, **characterised in that** there is a sealant-transfer connection between the target element (1) and at least two tubular injection elements (12, 13).

23. Sealing device according to one or more of Claims 15 to 22, **characterised in that** the position of the target element (1) is marked on the surface of the primary concrete slab in such a way that the marking is visible even after the secondary concrete slab is cast on the primary concrete slab, enclosing the target element (1) and injection elements (12, 13, 14).

24. Sealing device according to one or more of Claims 15 to 23, **characterised in that** the tubular injection element is a known injection channel (12, 13).

25. Sealing device according to one or more of Claims 15 to 24, **characterised in that** the tubular injection element is an injection hose (14).

26. Method for injecting sealing material into concrete joints between a primary concrete slab and a secondary concrete slab using the device as in one of Claims 1 to 14, **characterised in that** the tubular injection element and the target element are laid on the surface of the primary concrete slab, that the secondary concrete slab is cast on the primary slab, enclosing the injection and target elements, that a bore is made into the secondary concrete slab which opens into the target element and that the sealing material is introduced into the target element and from there into the injection element.

## Revendications

1. Dispositif d'étanchéité destiné à assurer l'étanchement de joints entre un corps en béton primaire et un corps en béton secondaire caractérisé en ce qu'il comprend :
a) au moins un tuyau d'injection (14) ou un conduit d'injection (12,13) ou un élément similaire placé sur la surface en béton du corps en béton primaire, enveloppé par le corps en béton secondaire et formant le trajet d'injection d'un agent d'étanchéité à l'intérieur des corps en béton, et à partir duquel, lors de l'injection, l'agent d'étanchéité peut sortir dans les joints des corps en béton et
b) un corps cible (1) établissant une liaison de transmission en communication avec le tuyau d'injection (14) ou le conduit d'injection (12,13) ou un élément similaire et formant une chambre creuse dans le corps en béton secondaire, ce corps cible (1) présentant, comparativement aux dimensions de la section transversale du tuyau d'injection (14) ou du conduit d'injection (12,13) ou d'un élément similaire, une dimension nettement plus grande et servant en tant que cible pour un perçage exécuté, après le bétonnage du corps en béton secondaire, à travers ce corps, à partir de l'extérieur et dans le corps cible (1), perçage à travers lequel l'agent d'étanchéité peut être introduit dans le corps cible (1) et à partir de là, dans le tuyau d'injection (14) ou le conduit d'injection (12,13) ou un élément similaire.

2. Dispositif d'étanchéité suivant la revendication 1 caractérisé en ce que le corps cible (1) présente des dimensions transversales qui sont au moins deux fois aussi grandes et de préférence au moins trois fois aussi grandes que celles des éléments d'injection (12,13,14).

3. Dispositif d'étanchéité suivant la revendication 1 et/ou 2 caractérisé en ce que les éléments d'injection (12,13,14) et le corps cible (1) sont formés en deux parties distinctes.

4. Dispositif d'étanchéité suivant l'une ou plusieurs des revendications 1 à 3 caractérisé en ce que le corps cible (1) présente une surface cible qui s'étend sensiblement parallèlement à la surface du corps en béton primaire.

5. Dispositif d'étanchéité suivant l'une ou plusieurs des revendications 1 à 4 caractérisé en ce que le corps cible (1) présente une surface cible qui s'étend sensiblement perpendiculairement à la surface du corps en béton primaire.

6. Dispositif d'étanchéité suivant l'une ou plusieurs des revendications 1 à 5 caractérisé en ce que le corps cible (1) est réalisé en matière plastique.

7. Dispositif d'étanchéité suivant l'une ou plusieurs des revendications 1 à 6 caractérisé en ce que le corps cible (1) a sensiblement une forme parallélépipédique.

8. Dispositif d'étanchéité suivant l'une ou plusieurs des revendicaticns 1 à 7 caractérisé en ce que le corps cible (1) comporte, du côté de la surface en béton, au moins une bride de fixation (8) pour sa fixation sur le corps en béton primaire.

9. Dispositif d'étanchéité suivant la revendication 8 caractérisé en ce que la bride de fixation (8) est percée d'au moins un trou (9,10) pour le passage d'un moyen de fixation dans le corps en béton primaire, éventuellement dans une cheville encastrée dans un trou de ce corps, ce moyen de fixation étant réalisé en particulier sous la forme d'une vis, d'une broche ou d'une aiguille.

10. Dispositif d'étanchéité suivant l'une ou plusieurs des revendications 1 à 9 caractérisé en ce que le corps cible (1) est formé de manière à être ouvert du côté de la surface en béton.

11. Dispositif d'étanchéité suivant l'une ou plusieurs des revendications 7 à 10 caractérisé en ce que le corps cible (1) comporte, sur l'une au moins des parois étroites s'étendant perpendiculairement à la surface cible (2,3), un élément de raccordement pour les éléments d'injection tubulaires (12,13,14).

12. Dispositif d'étanchéité suivant la revendication 11 caractérisé en ce que l'élément de raccordement est un évidement (11,1la,11b) de la paroi étroite (4,5) du corps cible (1), cet évidement étant adapté au profil de la section transversale de l'élément d'injection tubulaire (12,13,14).

13. Dispositif d'étanchéité suivant la revendication 11 caractérisé en ce que l'élément de raccordement est un manchon tubulaire formé d'une seule pièce avec le corps cible (1).

14. Dispositif d'étanchéité suivant la revendication 13 caractérisé en ce que le manchon tubulaire est formé de manière à se rétrécir à son extrémité libre, de préférence par paliers.

15. Dispositif d'étanchéité suivant l'une quelconque des revendications 1 à 14, placé sur la surface en béton d'un corps en béton primaire, caractérisé en ce que l'élément d'injection tubulaire (12,13,14) et le corps cible (1) sont disposés sur la surface en béton du corps en béton primaire.

16. Dispositif d'étanchéité suivant la revendication 15 caractérisé en ce que l'élément d'injection tubulaire (12,13,14) est raccordé directement au corps cible (1).

17. Dispositif d'étanchéité suivant la revendication 16 caractérisé en ce que l'élément d'injection tubulaire (12,13,14) fait un peu saillie dans le corps cible (1) par une extrémité ouverte.

18. Dispositif d'étanchéité suivant la revendication 16 ou 17 caractérisé en ce que l'élément d'injection tubulaire (12,13,14) est relié d'une manière étanche au corps cible (1).

19. Dispositif d'étanchéité suivant la revendication 15 caractérisé en ce que l'élément d'injection tubulaire (12,13,14) forme une unité constructive avec le corps cible (1).

20. Dispositif d'étanchéité suivant la revendication 15 caractérisé en ce que l'élément d'injection tubulaire (12,13,14) est raccordé au corps cible (1) par l'intermédiaire d'un élément de liaison.

21. Dispositif d'étanchéité suivant l'une ou plusieurs des revendications 15 à 20 caractérisé en ce que le corps cible (1) est disposé à côté de l'élément d'injection tubulaire (12,13,14).

22. Dispositif d'étanchéité suivant l'une ou plusieurs des revendications 15 à 21 caractérisé en ce que le corps cible (1) est maintenu en liaison de transmission avec au moins deux éléments d'injection tubulaires (12,13).

23. Dispositif d'étanchéité suivant l'une ou plusieurs des revendications 15 à 22 caractérisé en ce que l'emplacement du corps cible (1) sur la surface du corps en béton primaire est marqué de telle façon qu'après l'édification du corps en béton secondaire sur le corps en béton primaire, de manière à envelopper le corps cible (1) et l'élément d'injection tubulaire (12,13,14), le marquage soit encore visible.

24. Dispositif d'étanchéité suivant l'une ou plusieurs des revendications 15 à 23 caractérisé en ce que l'élément d'injection tubulaire (12,13,14) est un conduit d'injection (12,13) connu en soi.

25. Dispositif d'étanchéité suivant l'une ou plusieurs des revendications 15 à 24 caractérisé en ce que l'élément d'injection tubulaire (12,13,14) est un tuyau d'injection (14).

26. Procédé pour l'injection d'un matériau d'injection dans des joints de bétonnage entre un corps en béton primaire et un corps en béton secondaire, en utilisant le dispositif suivant l'une ou plusieurs revendications 1 à 14, caractérisé en ce qu'en place l'élément d'injection tubulaire (12,13,14) et le corps cible (1) sur la surface du corps en béton primaire, on bétonne le corps en béton secondaire sur le corps en béton primaire en incluant l'élément d'injection tubulaire (12,13,14) et le corps cible (1), on effectue, dans le corps en béton secondaire, un perçage qui débouche dans le corps cible (1), et on introduit l'agent d'étanchéité, à travers le perçage, dans le corps cible (1) et à partir de là dans l'élément d'injection tubulaire (12,13,14).
